# EUROPÄISCHE PATENTSCHRIFT

(11) **EP 3 321 613 B1**
(45) Veröffentlichungstag und Bekanntmachung des Hinweises auf die Patenterteilung: **12.06.2024**
(21) Anmeldenummer: 17200560.5
(22) Anmeldetag: 08.11.2017
(51) Int. Cl.: F25D 21/14

(54) **KÜHL- UND/ODER GEFRIERTRUHE**
REFRIGERATION AND/OR FREEZER CHEST
COFFRE DE RÉFRIGÉRATION ET/OU DE CONGÉLATION

(30) Priorität: 11.11.2016 DE 102016013474; 10.02.2017 DE 102017001302
(43) Veröffentlichungstag der Anmeldung: 16.05.2018
(73) Patentinhaber: Liebherr-Hausgeräte Lienz GmbH, 9900 Lienz (AT)
(72) Erfinder: Stocker, Richard, 9911 Assling (AT)
(74) Vertreter: Herrmann, Uwe

(56) Entgegenhaltungen:
- WO-A1-2006/130886
- CN-Y- 2 328 950
- DE-A1-102010 007 141
- DE-U1- 29 805 421
- JP-A- S6 277 576
- KR-A- 20090 066 737

## Beschreibung

Die vorliegende Erfindung betrifft eine Kühl- und/oder eine Gefriertruhe, die über eine Rinne zum Ablaufen von Tauwasser verfügt.

Die Rinne im Inneren der Kühl- und/oder Gefriertruhe ist so ausgestaltet, dass sie sich an einer Seitenwand der Kühl- und/oder Gefriertruhe ansetzendes Tauwasser beim herunterfließen aufnimmt und aus der Kühl- und/oder Gefriertruhe führt. Eine solche Rinne ist auch von Vorteil, wenn die Kühl- und/oder Gefriertruhe über eine automatische bzw. semiautomatische Abtaufunktion verfügt, bei der die Verdampferflächen durch ein gezieltes Beheizen dieser von einem Eisaufbau befreit werden. Das hierbei im Inneren entlang einer Seitenwand der Kühl- und/oder Gefriertruhe herunterfließende Wasser wird dann mittels der Rinne aufgenommen und nach außen geführt, wo es verdampfen kann.

Mithilfe der semiautomatischen oder automatischen Abtauung wird verhindert, dass sich Eiskristalle an der Innenwand einer Kühl- und/oder Gefriertruhe im Bereich der Verdampferfläche ansetzen, die die Wirksamkeit des Kühlkreislaufs einschränken und das für Waren zur Verfügung stehende Volumen der Kühl- und/oder Gefriertruhe vermindern.

Es ist daher Stand der Technik im Innenraum des Korpus einer Kühl- und/oder Gefriertruhe eine Rinne vorzusehen, die typischerweise auf einer kleinen Stufe der Seitenwand angeordnet ist. Die beiden Abschnitte der Seitenwand, die durch eine solche Rinne getrennt sind, verlaufen demnach in unterschiedlichen Ebenen.

Ein solches aufbauendes Rinnensystem ist jedoch anfällig für Verschmutzung und verringert den für Waren zur Verfügung stehenden Innenraum der Kühl- und/ oder Gefriertruhe.

Dabei ist zu beachten, dass das Aufnahmevolumen einer Kühl- und/oder Gefriertruhe eines der Hauptkriterien von Kunden, insbesondere von Gewerbekunden ist und oftmals ein entscheidendes Kriterium beim Kauf eines solchen Geräts darstellt. In Bezug auf das beträchtliche Verschmutzungsrisiko der Tauwasserrinne bei einem aufbauenden (stufenförmigen) Rinnensystem besteht auch die Gefahr einer technischen Störung, wenn der Verschmutzungsgrad so groß ist, dass ein Ablaufen des Tauwassers aus dem Gerät hinaus nicht mehr möglich ist. Dabei kann vorkommen, dass Tauwasser aus der Rinne hinaus in den Korpus hinein läuft und Waren beschädigt. Von daher ist es erforderlich, in zyklischen Abständen die Tauwasserrinne zu reinigen, damit ein Beschädigen der Waren durch aus der Tauwasserrinne austretendes Wasser nicht erfolgt. Von daher ist ein solches Gerät nach dem Stand der Technik serviceintensiv und anfällig für Verunreinigungen. Insbesondere bei der gewerblichen Nutzung von Kühl- und/oder Gefriertruhen halten Verunreinigungen Kunden davon ab, Waren zu kaufen, von daher ist es hier von höchster Wichtigkeit, Verunreinigungen schnellstmöglich Ein Kühlmöbel nach dem Oberbegriff des Anspruchs 1 ist aus DE 298 05 421 U1 bekannt.

Die vorstehend aufgeführten Nachteile werden mit einer der Kühl- und/oder Gefriertruhe gemäß der Merkmale des Anspruch 1 gelöst.

Eine erfindungsgemäße Kühl- und/oder Gefriertruhe, umfasst dabei einen Korpus zur Aufnahme von einem zu temperierenden Kühlgut, und eine Rinne zum Ansammeln und Abführen von Tauwasser, wobei die Rinne entlang einer Seitenwand des Korpus der Kühl- und/ oder Gefriertruhe verläuft. Ferner zeichnet sich die Kühl- und/oder Gefriertruhe dadurch aus, dass die Rinne eine Vertiefung gegenüber der durch die Seitenwand definierten Ebene aufweist.

Indem die Rinne in einer vertieften Anordnung gegenüber der Seitenwand angeordnet ist und nicht mehr auf die Seitenwand entsprechend einer Stufe oder in einer anderen Ausformung aufgesetzt ist, vergrößert sich die Innenabmessung in dem Bereich der mit der Vertiefung versehenen Rinne. Dies führt zu einem Zugewinn an Volumen, sodass es möglich ist, mehr Waren bei gleichen Außenabmessungen einer Kühl- und/oder Gefriertruhe aufzunehmen. Die Rinne umfasst eine Vertiefung in der Seitenwand.

Nach einer bevorzugten Ausführungsform der Erfindung ist die Rinne eine nutartige Ausnehmung in der Seitenwand.

Auch wird durch die Vertiefung der Rinne gegenüber der durch die Seitenwand definierte Ebene die Anfälligkeit für Verschmutzungen der Rinne vermindert, da die für eine Verunreinigung der Rinne ursächlichen Partikel dem Gesetz der Gravitation unterliegen und lotrecht nach unten fallen. Bei der erfindungsgemäßen vertieften Rinne fällt - im Gegensatz zu einer aufbauenden Rinne nach dem Stand der Technik - nur ein verringerter Anteil oder gar keine Partikel in die Rinne, sodass die Gefahr einer Verunreinigung der Tauwasserrinne vermindert wird.

Die Flächenabschnitte der Seitenwand, die an der zur Rinne gehörenden Vertiefung angrenzen, sind zueinander bündig. Durch die bündige Ausrichtung der an die Vertiefung der Rinne angrenzenden Flächenabschnitte der Seitenwand fallen Partikel, die für eine Verunreinigung der Rinne sorgen können, nicht mehr in die Rinne hinein sondern an dieser vorbei.

Weiter ist eine solche bündige Ausrichtung der Flächenabschnitte, die durch die Rinne getrennt werden, auch für das Aufnehmen von in die Kühl- und/oder Gefriertruhe zu lagernden Waren von Vorteil, da die Rinne nun nicht mehr zwei in ihrer Tiefenrichtung voneinander beabstandete Flächen unterteilt, die ein gleichmäßiges Anlegen von Waren an die Seitenwand über die gesamte Höhe nicht ermöglicht.

Nach der Erfindung weist die Vertiefung in der Seitenwand eine Geometrie auf, die bei einer vertikalen Ausrichtung der Seitenwand ein von oben in Richtung Vertiefung fließendes Wasser in die Rinne führt.

Um das von oben herabfließende Tauwasser in die vertiefte Rinne zu leiten, ist es erforderlich, die Geometrie der Vertiefung so zu wählen, damit die Oberflächenspannung ausreicht, um das Wasser auch überhängend in die Rinne zu führen und ein vorheriges Abtropfen vermieden wird. Nach der Erfindung steht der Rinnenbauch, der den Abschnitt der Rinne bezeichnet, der bei einer vertikalen Ausrichtung der Seitenwand mit Wasser füllbar ist, mit einem die Vertiefung der Seitenwand umfassenden Zuführabschnitt in Verbindung, wobei die Oberflächenspannung des Wassers ausreichend ist, um Wasser überhängend in den Rinnenbauch zu führen.

Der Zuführabschnitt ist oberhalb des Rinnenbauchs angeordnet ist und den Rinnenbauch mit der Seitenwand verbindet.

Die Rinne ist unterhalb einer Verdampferfläche angeordnet, vorzugsweise in der Seitenwand unterhalb eines mit dem Verdampfer zusammenwirkenden Bereichs der Seitenwand.

Dies ist von Vorteil, da im Bereich des Verdampfers oftmals eine Tauwasserbildung ansetzt, bzw. eine Vereisung der Innenfläche stattfindet. Bei einem semiautomatischen oder automatischen Abtauvorgang fällt dann unterhalb dieses Bereichs Tauwasser an.

Weiter ist vorgesehen, dass die Rinne umlaufend im Inneren der Kühl- und/oder Gefriertruhe vorgesehen ist. Vorzugsweise ist die Rinne Teil einer Bodenwanne eines truhenförmigen Kühl- und/oder Gefriergeräts. Dies kann zu merklichen Bauteileinsparungen führen, da die Ausbildung der Rinne einteilig mit der Bodenwanne erfolgen kann. Als Herstellverfahren bietet sich dabei das Kunststoff- Vakuum-Tiefziehverfahren an.

Es ist jedoch auch möglich, dass die Rinne ein eigenständiges Bauteil ist oder aus mehreren Bauteilen zusammenzufügen ist.

Die Erfindung betrifft ferner ein Verfahren zur Herstellung eines Kühl- und/oder Gefriergeräts nach einem der vorhergehenden Ansprüche, wobei die Rinne zusammen mit einer Bodenwanne in einem Tiefziehverfahren, vorzugsweise einem Kunststoff-Vakuum-Tiefziehverfahren erfolgt.

Weitere Merkmale, Einzelheiten und Vorteile der Erfindung werden anhand der nachfolgenden Figurenbeschreibung ersichtlich. Dabei zeigen:
- Fig. 1:: Eine perspektivische Ansicht einer Kühl- und/oder Gefriertruhe,
- Fig. 2.: eine weitere Ansicht der erfindungsgemäßen Kühl- und/oder Gefriertruhe,
- Fig. 3:: eine Querschnittsansicht der erfindungsgemäßen Kühl- und/oder Gefriertruheund
- Fig. 4.: eine Detailansicht der Rinne im Querschnitt.

Fig. 1 zeigt eine perspektivische Ansicht einer erfindungsgemäßen Kühl- und/oder Gefriertruhe 1, das über einen truhenförmigen Korpus 2 verfügt. Dabei ist das Verschlusselement zum Verschließen der Kühl- und/oder Gefriertruhe 1 nicht dargestellt, um einen Blick in das Innere des Geräts 1 nicht zu behindern. Man erkennt eine Seitenwand 21, die durch eine Rinne 3 in zwei Abschnitte unterteilt wird.

Fig. 2 ist eine andere Perspektivansicht der Kühl- und/oder Gefriertruhe 1, die einen anderen Blick in das Innere der Kühl- und/oder Gefriertruhe 1 erlaubt. Man erkennt, dass die Rinne 3 zum Ansammeln und Abführen von Tauwasser umlaufend in dem truhenförmigen Korpus 2 angeordnet ist. Dabei ist die Rinne 3 typischerweise unterhalb von Verdampferelementen angeordnet, da sich an der Innenseite des Korpus 2 auf Höhe der Verdampferelemente (nicht dargestellt) die Bildung von Tauwasser verstärkt auftritt.

Weiter erkennt man an einem der schmalen Enden der truhenförmigen Form der Kühl- und/oder Gefriertruhe 1 eine in den Innenraum stehende Einwölbung 4, die einen Raum zum Anordnen von Teilen des Kühlkreislaufes abdeckt. Eine Luftzufuhr zum Kühlen dieser unter der Einwölbung 4 angeordneten Aggregatsteile wird durch das Luftgitter 5 sichergestellt.

Fig. 3 zeigt einen Querschnitt der erfindungsgemäßen Kühl- und/oder Gefriertruhe 1. Der Korpus 2 verfügt dabei an seiner Innenseite über Seitenwände 21, sowie eine Bodenwanne 22. Der Übergang von der Bodenwanne 22 zu der Seitenwand 21 ist bündig ausgeführt und kann je nach Ausführungsform oberhalb oder auch unterhalb der Rinne 3 erfolgen. In der dargestellten Ausführungsform ist die Rinne 3 einteilig mit der Bodenwanne 22 gebildet. Die Herstellung der Bodenwanne bzw. der Rinne 3 kann dabei mit einem Tiefziehverfahren, insbesondere einem Kunststoff-Vakuum-Tiefziehverfahren durchgeführt werden.

Man erkennt, dass die Rinne 3 gegenüber einer durch die Seitenwand definierten planaren Ebene vertieft angeordnet ist. Die Rinne 3 könnte als nutartige Ausnehmung gegenüber der planaren Ebene, die durch die Seitenwand 21 definiert ist, angesehen werden.

Fig. 4 zeigt eine vergrößerte Darstellung der Rinne aus der Fig. 3.

Ausgehend von einer über der Rinne 3 angeordneten Seitenwand 21 erstreckt sich ein Vertiefungsabschnitt 32 aus der durch die Seitenwand 21 definierten Ebene hinaus. Dieser geht dann in den sogenannten Rinnenbauch über, der bei bestimmungsgemäßer Ausrichtung der Seitenwand 21 dazu ausgelegt ist, mit Wasser gefüllt zu werden, das aus dem Inneren des Geräts 1 nach Außen befördert wird. Die Seite des Rinnenbauchs 21, die den Zuführabschnitt 32 gegenüber steht, geht dann direkt in die unter der Rinne 3 angeordnete Seitenwand 21 über. Die nasenartige Einbuchtung, welche die Rinne 3 gegenüber der etwa planaren durch die Seitenwand 21 definierten Ebene darstellt, ist von senkrecht nach unten fallendend Schmutzpartikel geschützt. Auch vermindert sie nicht - anders als bisher bekannte Rinnen - die Innenabmessungen des mit der Rinne versehenden Korpus 2.

## Patentansprüche

1. Kühl- und/oder eine Gefriertruhe (1) umfassend:
einen Korpus (2) zur Aufnahme von einem zu temperierenden Kühlgut, und
eine Rinne (3) zum Ansammeln und Abführen von Tauwasser, wobei
die Rinne entlang einer Seitenwand (21) des Korpus der Kühl- und/oder Gefriertruhe verläuft, wobei die Rinne eine Vertiefung (32) gegenüber der durch die Seitenwand definierten Ebene aufweist, wobei die Rinne unterhalb einer Verdampferfläche angeordnet ist, wobei die durch die Rinne getrennten Flächenabschnitte der Seitenwand zueinander bündig sind, wobei die Vertiefung in der Seitenwand eine Geometrie aufweist, die bei einer vertikalen Ausrichtung der Seitenwand ein von oben in Richtung Vertiefung fließendes Wasser in die Rinne führt und wobei der in dieser Ausrichtung mit Wasser füllbare Rinnenbauch mit einem die Vertiefung der Seitenwand umfassenden Zuführabschnitt (32) in Verbindung steht, **dadurch gekennzeichnet, dass** die Rinne umlaufend im Inneren der Kühl- und/oder Gefriertruhe vorgesehen ist, wobei H
die Geometrie der Vertiefung so gewählt ist, dass die Oberflächenspannung des Wassers ausreichend ist, um Wasser überhängend in den Rinnenbauch zu führen.

2. Kühl- und/oder eine Gefriertruhe nach einem der vorhergehenden Ansprüche, **dadurch gekennzeichnet, dass** die Rinne eine nutartige Ausnehmung in der Seitenwand ist.

3. Kühl- und/oder eine Gefriertruhe nach einem der vorhergehenden Ansprüche, **dadurch gekennzeichnet, dass** die Rinne Teil einer Bodenwanne der truhenförmigen Kühl- und/oder eine Gefriertruhe ist.

4. Kühl- und/oder eine Gefriertruhe nach einem der vorhergehenden Ansprüche, **dadurch gekennzeichnet, dass** die Rinne als eigenständiges Bauteil oder aus mehreren Bauteilen vorgesehen ist.

5. Verfahren zur Herstellung einer Kühl- und/oder eine Gefriertruhe nach einem der vorhergehenden Ansprüche 1-3 **dadurch gekennzeichnet, dass** die Rinne zusammen mit einer Bodenwanne in einem Tiefziehverfahren erfolgt.

## Claims

1. A refrigerator and/or freezer (1), comprising:
a cabinet (2) for receiving a chilled item whose temperature is to be controlled, and
a channel (3) for collecting and removing condensation, wherein
the channel extends along a side wall (21) of the cabinet of the refrigerator and/or freezer, wherein the channel comprises a depression (32) with respect to the level defined by the side wall, wherein the channel is arranged underneath an evaporation surface, wherein the surface portions of the side wall that are separated by the channel are flush with each other, wherein the depression in the side wall has a geometry which, when the side wall is oriented vertically, directs water flowing from above towards the depression into the channel and wherein the convex portion of the channel which in this orientation can fill with water is connected to a feed section (32) which comprises the depression in the side wall,
**characterised in that**
the channel extends around the interior of the refrigerator and/or freezer,
wherein the geometry of the depression is chosen such that the surface tension of the water is sufficient to direct overhanging water into the convex portion of the channel.

2. The refrigerator and/or freezer according to one of the preceding claims, **characterised in that** the channel is a groove-like recess in the side wall.

3. The refrigerator and/or freezer according to one of the preceding claims, **characterised in that** the channel is part of a drip tray of the chest-shaped refrigerator and/or freezer.

4. The refrigerator and/or freezer according to one of the preceding claims, **characterised in that** the channel is a self-contained component or is provided by multiple components.

5. A method for manufacturing a refrigerator and/or freezer according to one of the preceding claims 1-3, **characterised in that** the channel together with a drip tray are manufactured by thermoforming.

## Revendications

1. Réfrigérateur et/ou congélateur bahut (1) comprenant :
un corps (2) pour recevoir un produit à thermoréguler, et
une rigole (3) pour recueillir et évacuer l'eau de condensation, la rigole s'étendant le long d'une paroi latérale (21) du corps du réfrigérateur et/ou congélateur, la rigole présentant un renfoncement (32) par rapport au plan défini par la paroi latérale, la rigole étant agencée en dessous d'une surface d'évaporation, les sections de surface de la paroi latérale séparées par la rigole étant affleurantes entre elles,
le renfoncement dans la paroi latérale présentant une géométrie qui, dans le cas d'une orientation verticale de la paroi latérale, conduit dans la rigole une eau s'écoulant depuis le haut en direction du renfoncement, et le ventre de la rigole pouvant être rempli d'eau dans cette orientation étant en communication avec une section d'amenée (32) entourant le renfoncement de la paroi latérale, **caractérisé en ce que** la rigole est prévue de manière périphérique à l'intérieur du réfrigérateur et/ou du congélateur,
la géométrie du creux étant choisie de telle sorte que la tension superficielle de l'eau soit suffisante pour guider l'eau en surplomb dans le ventre de la rigole.

2. Réfrigérateur et/ou congélateur bahut selon l'une quelconque des revendications précédentes, **caractérisé en ce que** la rigole est un évidement en forme de rainure dans la paroi latérale.

3. Réfrigérateur et/ou congélateur bahut selon l'une quelconque des revendications précédentes, **caractérisé en ce que** la rainure fait partie d'un bac de fond du réfrigérateur et/ou congélateur bahut en forme de bahut.

4. Réfrigérateur et/ou congélateur bahut selon l'une quelconque des revendications précédentes, **caractérisé en ce que** la rigole est prévue en tant que composant indépendant ou à partir de plusieurs composants.

5. Procédé de fabrication d'un réfrigérateur et/ou d'un congélateur bahut selon l'une quelconque des revendications 1 à 3 précédentes, **caractérisé en ce que** la rigole est réalisée conjointement avec bac de fond dans un procédé d'emboutissage profond.
